# EUROPÄISCHE PATENTSCHRIFT

(11) **EP 4 025 386 B1**
(45) Veröffentlichungstag und Bekanntmachung des Hinweises auf die Patenterteilung: **11.12.2024**
(21) Anmeldenummer: 20767518.2
(22) Anmeldetag: 02.09.2020
(51) Int. Cl.: B25B 27/14, H01R 43/042

(54) **CRIMPEINSATZ UND PRESSWERKZEUG**
CRIMPING INSERT AND PRESSING TOOL
INSERT DE SERTISSAGE ET PINCE DE SERTISSAGE

(30) Priorität: 05.09.2019 DE 102019123904
(43) Veröffentlichungstag der Anmeldung: 13.07.2022
(73) Patentinhaber: Weidmüller Interface GmbH & Co. KG, 32758 Detmold (DE)
(72) Erfinder: EHLERS, Herbert, 32825 Blomberg (DE); ARENS, Tobias, 34434 Borgentreich (DE); RABBE, Klaus, 37671 Höxter (DE)
(74) Vertreter: Specht, Peter
(86) Internationale Anmeldenummer: PCT/EP2020/074434
(87) Internationale Veröffentlichungsnummer: WO 2021/043807

(56) Entgegenhaltungen:
- EP-A2- 0 601 408
- DE-A1- 4 008 515
- US-A- 5 500 998
- US-A1- 2019 052 041
- US-B2- 8 234 904

## Beschreibung

Die vorliegende Erfindung betrifft einen Crimpeinsatz für ein handbetätigbares Presswerkzeug gemäß dem Oberbegriff des Anspruchs 1 sowie ein handbetätigbares Presswerkzeug.

Gattungsgemäße Crimpeinsätze für handbetätigbare Presswerkzeuge sind üblicherweise dazu ausgelegt, einzeln auf Leiterkabelenden manuell aufgefädelte Aderendhülsen in den Crimpeinsatz einzusetzen und mithilfe des Presswerkzeugs zu fixieren.

Dabei wird üblicherweise an den ein Zangenmaul bildenden Pressbacken des Presswerkzeugs ein Stempelteil und ein Gesenkteil angebracht, mittels derer die Aderendhülse mit dem Leiterdraht verpresst wird.

Nachteilig ist, dass bei einer Vielzahl von zu vercrimpenden Aderenden mit solchen Aderendhülsen der Zeitaufwand für die einzeln durchzuführenden Arbeitsschritte relativ hoch ist.

Bekannt sind darüber hinaus Crimpwerkzeuge, bei denen als Streifen miteinander verbundene Aderendhülsen in einem dafür vorgesehenen Aufnahmelager innerhalb eines der Handgriffe oder im Bereich der Pressbacken eines solchen Werkzeugs aufgenommen sind, was jedoch den Einsatz eines solchen Presswerkzeugs auf das Vercrimpen festlegt.

Aus der DE 40 08 515 A1 ist ein handbetätigbares Presswerkzeug mit einem Crimpeinsatz gemäß dem Oberbegriff des Anspruchs 1 bekannt, bei dem ein beweglicher Arbeitsschenkel, an dem das Stempelteil angebracht ist, auf einen feststehenden Arbeitsschenkel mit einem in einer Kavität aufgenommen Aderendhülse durch eine Schwenkbewegung des beweglichen Arbeitsschenkels zu bewegt werden kann. Das Stempelteil ist dabei im beweglichen Arbeitsschenkel geführt bewegbar.

Aufgabe der vorliegenden Erfindung ist es, einen Crimpeinsatz für ein handbetätigbares Presswerkzeug sowie ein Presswerkzeug bereitzustellen, der in einfacher Weise an das Presswerkzeug anbringbar ist und mit dem miteinander verbundene Aderendhülsen in einfacher Weise verarbeitbar sind.

Diese Aufgabe wird durch einen Crimpeinsatz für ein handbetätigbares Presswerkzeug mit den Merkmalen des Anspruchs 1 sowie durch ein Presswerkzeug mit den Merkmalen des Anspruchs 8 gelöst.

Der erfindungsgemäße Crimpeinsatz für ein handbetätigbares Presswerkzeug mit parallel zueinander ausgerichteten und senkrecht aufeinander zu bzw. weg bewegbaren Pressbacken zur Verarbeitung von Streifen miteinander verbundener Aderendhülsen weist ein an einer ersten der Pressbacken befestigbares Stempelteil und ein an einer zweiten der Pressbacken befestigbares Gesenkteil auf.

Das Gesenkteil weist einen Zuführbereich mit einer Aufnahmeöffnung zum Zuführen des Streifens in einen Abtrenn- und Pressbereich des Gesenkteils auf. Im Zuführbereich ist ein Halteelement angeordnet, mit dem der Streifen reibschlüssig im Zuführbereich fixierbar ist.

Das Stempelteil und das Gesenkteil weist jeweils ein Führungsteil zur Führung einer Senkbewegung des Stempelteils relativ zum Gesenkteil auf.

Mit einem solchermaßen ausgebildeten Crimpeinsatz ist in einfacher Weise eine Abfolge von Vercrimpungen durchführbar, wobei der Streifen miteinander verbundener Aderendhülsen manuell in das Gesenkteil einführbar und durch das Halteelement des Gesenkteils verliergesichert gehalten ist.

Durch die Führungsteile ist eine exakte Bewegungsführung des Stempelteils und des Gesenkteils in einfacher Weise ermöglicht.

Vorteilhafte Ausführungsvarianten der Erfindung sind Gegenstand der Unteransprüche.

Gemäß einer vorteilhaften Ausführungsvariante ist an dem Stempelteil eine Schneide zur Abtrennung einer vordersten Aderendhülse von dem Streifen angeordnet, insbesondere angeformt.

Dies ermöglicht, dass beim Zudrücken des Presswerkzeugs eine vorderste der Aderendhülsen von dem Streifen abgetrennt wird, bevor die Vercrimpung mit dem Leiterdraht erfolgt.

Gemäß einer vorteilhaften Weiterbildung weist das Führungsteil des Stempelteils wenigstens einen Steg auf, der in eine Führungsausnehmung des Führungsteils des Gesenkteils absenkbar ist.

Ein solcher Steg ist in einfacher Weise am Stempelteil anformbar oder auch anbringbar. Die Ausformung oder Einbringung einer Führungsausnehmung in das Gesenkteil ist ebenfalls äußerst einfach und kostengünstig zu bewerkstelligen.

Gemäß einer bevorzugten Ausführungsvariante weist das Führungsteil des Stempelteils zwei parallel zueinander angeordnete, durch einen Spalt voneinander getrennte Stege auf, die in die Führungsausnehmung des Führungsteils des Gesenkteils absenkbar sind.

Dies ermöglicht, dass die Länge dieser Stege so groß bemessen ist, dass sich im zusammengedrückten Zustand des Presswerkzeugs die Stege über die Pressbacke, an der das Gesenkteil befestigt ist, hinweg erstrecken können.

Gemäß einer weiteren Ausführungsvariante ist das Halteelement als Bürste ausgebildet.

Die Borsten einer solchen Bürste gewährleisten eine zuverlässige Halterung des Streifens von Aderendhülsen, wobei die Halterung andererseits hinreichend locker ist, um ein einfaches Vorschieben des Aderendhülsenstreifens zu ermöglichen.

Das Halteelement weist gemäß einer vorteilhaften Ausführungsvariante einen in einer Führungsnut des Gesenkteils geführten Führungssteg und aus dem Führungssteg vorstehende Borsten auf und ermöglicht so einen einfachen Einbau sowie ein einfaches Auswechseln eines solchen Halteelements.

Das Halteelement ist gemäß einer bevorzugten Weiterbildung durch einen Stift axial zur Längsachse des Halteelements in der Führungsnut des Gesenkteils gesichert, um ein Durchrutschen des Halteelements in der Führungsnut in deren Längsrichtung zuverlässig zu verhindern.

Das handbetätigbare Presswerkzeug zeichnet sich durch einen wie oben beschriebenen Crimpeinsatz aus.

Nachfolgend werden bevorzugte Ausführungsbeispiele anhand der beiliegenden Zeichnungen näher erläutert. Es zeigen:
- Figur 1: eine schematische isometrische Darstellung einer an einem handbetätigbaren Presswerkzeug angebrachten Ausführungsvariante eines erfindungsgemäßen Crimpeinsatzes,
- Figur 2: eine isometrische Explosionsdarstellung des in Figur 1 gezeigten Crimpeinsatzes sowie eines Streifens miteinander verbundener Aderendhülsen,
- Figur 3: eine isometrische Einzeldarstellung des zusammengesetzten Crimpeinsatzes,
- Figuren 4 und 5: unterschiedliche symmetrische Darstellungen eines Gesenkteils des Crimpeinsatzes,
- Figuren 6 und 7: unterschiedliche isometrische Darstellungen eines Stempelteils des Crimpeinsatzes und
- Figuren 8 bis 10: der Figur 1 entsprechende Darstellungen eines an einem Presswerkzeug angebrachten Crimpeinsatzes in unterschiedlichen Funktionsstellungen.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Crimpeinsatzes, des Presswerkzeugs, der Pressbacken, des Stempelteils, des Gesenkteils, des Halteelements und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 und 8 bis 10 ist mit dem Bezugszeichen 2 ein handbetätigbares Presswerkzeug, bevorzugt in Gestalt einer Zange, bezeichnet. In deren durch Pressbacken 23, 24 gebildeten Zangenmaul ist eine Ausführungsvariante eines erfindungsgemäßen Crimpeinsatzes 1 eingesetzt.

Der Crimpeinsatz 1 dient dabei insbesondere der Verarbeitung von Streifen 6 miteinander verbundender Aderendhülsen 61, wie sie beispielhaft in den Figuren 1 und 2 dargestellt sind. Jede der Aderendhülsen 61 besteht im Wesentlichen aus einer Metallhülse 63, in die abisolierte Enden eines Leiterkabels 8 eingeführt werden und einem über eine Isolierung des Leiterkabels 8 übergestülpten Mantel 62. Die Streifen 6 miteinander verbundener Aderendhülsen 61 sind dabei über die Mäntel 62 der Aderendhülsen 61 zu einem Streifen zusammengehalten.

Wie in den Figuren 2 und 3 bis 7 gezeigt ist, weist der Crimpeinsatz 1 ein an einer ersten der Pressbacken 23, 24 befestigbares Stempelteil 3 und ein an einer zweiten der Pressbacken 23, 24 befestigbares Gesenkteil 4 auf. Zur Befestigung des Stempelteils 3 und des Gesenkteils 4 weisen die beiden Bauteile jeweilige Einsteckbereiche 31, 41 mit darin ausgebildeten Bolzenaufnahmen 32, 42 auf.

Die Einsteckbereiche 31, 41 sind dabei stegartig ausgebildet und werden zwischen eine jeweilige Pressbacke 23, 24 bildenden parallel zueinander angeordnete Bleche eingesteckt und mithilfe eines (nicht dargestellten) Bolzens, der durch Bolzenaufnahmen 25, 26 in der ersten Pressbacke 23 und der zweiten Pressbacke 24 sowie durch die Bolzenaufnahmen 32, 42 durchgesteckt wird, am Presswerkzeug 2 befestigt.

Wird der Crimpeinsatz 1 nicht benötigt, kann er in einfacher Weise durch Lösen dieser Bolzen von dem Presswerkzeug 2 abgenommen werden.

Wie in den Figuren 3 bis 5 gezeigt, weist das Gesenkteil 4 einen Zuführbereich 43 mit einer Aufnahmeöffnung 48 zum Zuführen des Streifens 6 in einen im eingebauten Zustand tiefer im Zangenmaul vorgesehenen Abtrenn- und Pressbereich 49 des Gesenkteils 4 auf. Der Abtrenn- und Pressbereich 49 des Gesenkteils 4 ist hier als eine gegenüber einer Lagerfläche 44 des Zuführbereichs 43 abgesenkte Nut ausgebildet, auf deren Boden 491 die zuvor von dem Streifen abgetrennte Aderendhülse 61 zusammen mit einem in die Aderendhülse 61 eingeführten Ende eines Leiterkabels 8 mithilfe des Crimpstempels 34 des Stempelteils 3 verpresst wird.

Zur zuverlässigen Ausrichtung der Aderendhülsen 61 im Lagerbereich 43 des Gesenkteils 4 ist die Lagerfläche 44 des Gesenkteils 4 in zwei Ebenen, nämlich eine erste Lagerfläche 441, in der die Mäntel 62 einliegen und eine zweite Lagerfläche 442, auf der die Metallhülsen 63 der Aderendhülsen 61 aufliegen, ausgebildet.

Der Lagerbereich 43 des Gesenkteils 4 ist dabei so ausgerichtet, dass die Hülsenstreifenkette durch den Eingang des Zangenmauls des Presswerkzeugs 2 in Richtung des hinteren Teils des Zangenmauls vorgeschoben werden kann.

Die Aderendhülsen 61, die über ihre Mäntel 62 aneinander angegossen sind, sind dabei so ausgerichtet, dass ein zu vercrimpendes Leiterkabelende von einer Seitenfläche der Pressbacken 23, 24 her in die Aderendhülse 61 eingeführt werden kann.

Um die Hülsenstreifenkette 6 nach einmaligem Einschieben in den Lagerbereich 43 des Gesenkteils 4 vor Herausfallen zu schützen, ist im Lagerbereich 43 ein Halteelement 5 angeordnet, mit dem der Streifen 6 reibschlüssig im Zuführbereich 43 fixierbar ist.

Das Halteelement 5 ist, wie in Figur 2 beispielhaft dargestellt, vorzugsweise als Bürste ausgebildet. Das Halteelement 5 weist dabei einen in einer Führungsnut 47 des Gesenkteils 4 geführten Führungskörper 51 auf, aus dem Borsten 52 vorstehen, die im in das Gesenkteil 4 eingeführten Zustand der Hülsenstreifenkette 6 die Mäntel 62 der Aderendhülsen 61 gegen die erste Lagerfläche 441 drücken.

Der Führungskörper 51 besteht dabei vorzugsweise aus einem formstabilen Kunststoff oder auch aus Metall, während die Borsten 52 vorzugsweise als elastische Kunststoff-Streifen ausgebildet sind. Der Führungskörper 51 ist dabei bevorzugt von im Querschnitt T-förmiger Gestalt. Entsprechend ist die Führungsnut 46 zur Aufnahme des Führungskörpers 51 von entsprechender T-förmiger Gestalt, die das Halteelement 5 formschlüssig in einer Richtung z in einem vorgegebenen Abstand zur ersten Lagerfläche 441 hält. Zur Fixierung in Längsrichtung der Führungsnut 46 weist der Lagerbereich 43 des Gesenkteils 4 eine Bohrung 47 auf, die der Aufnahme eines Stiftes 7, insbesondere eines Gewindestiftes, dient und die gegen eine den Borsten 52 abgewandte Oberseite des Führungskörpers 51 drückt. Denkbar ist auch, in den Führungskörper 51 ein Sackloch einzubringen, in das der Stift 7 vorsteht. Denkbar sind auch andere Fixierungsmöglichkeiten des Führungskörpers 51 am Gesenkteil 4.

Das Stempelteil 3 weist, wie in den Figuren 2, 3, 6 und 7 gezeigt ist, eine Schneide 33 auf, die der Abtrennung einer vordersten Aderendhülse 61 von der Hülsenstreifenkette 6 dient. Die Schneide 33 ist dabei in der hier gezeigten Ausführungsvariante einstückig am Stempelteil 3 angeformt.

Denkbar ist auch, das Stempelteil 3 mehrteilig auszubilden und entsprechend die Schneide 33 an einem Basiskörper des Stempelteils 3 zu befestigen.

Weiter weist das Stempelteil 3 ein Führungsteil 35 auf, das der Führung einer Senkbewegung des Stempelteils 3 relativ zum Gesenkteil 4 dient. Das Führungsteil 35 weist wenigstens einen Steg 36 auf, der in eine Führungsausnehmung 451 des Führungsteils 45 des Gesenkteils 4 absenkbar ist. In der in ,Figur 2 gezeigten beispielhaften Ausführungsvariante weist das Führungsteil 35 zwei solcher Stege 36 auf, die sich von einem Basisstück erstrecken und die parallel zueinander ausgerichtet und die durch einen Spalt 37 voneinander getrennt sind, so dass das Führungsteil 35 insgesamt etwa U-förmig ausgebildet ist.

Der Spalt 37 dient dabei der Aufnahme eines Teilstücks der Pressbacke 24, so dass bei Betätigung des Presswerkzeugs 2 beim Schließen des durch die Pressbacken 23, 24 gebildeten Zangenmauls die stiftartigen Stege 36 entlang der Außenseiten der unteren, zweiten Backe 24 entlang gleiten können.

Das Stempelteil 3 weist des Weiteren zwischen der Schneide 33 und dem Führungsteil 35 einen Crimpstempel 34 auf, mit einer Andruckfläche 341, der optional mit Querstegen 342 versehen ist, wie es beispielhaft in den Figuren 6 und 7 dargestellt ist.

Der Crimpstempel 34 ist dabei in einem Bereich des Stempelteils 3 angeordnet, in dem eine jeweilige Metallhülse 63 der Aderendhülse 61 auf den Boden 491 des Abtrenn- und Pressbereichs 49 des Gesenkteils 4 zu liegen kommt.

Die Schneide 33 erstreckt sich dabei etwa parallel zu dem Crimpstempel 34 in einem Bereich, in dem die Mäntel 62 der Aderendhülsen 61 in den Abtrenn- und Pressbereich 49 des Gesenkteils 4 vorgeschoben werden.

Zur exakten Ausrichtung des Stempelteils zum Gesenkteil 4 weist das Gesenkteil 4 in einem Bereich hinter dem Abtrenn- und Pressbereich 49 ebenfalls ein Führungsteil 45 auf. Dieses Führungsteil 45 ist hier etwa quaderförmig ausgebildet und weist eine zentrale Führungsausnehmung 451 auf, die der Aufnahme des Führungsteils 35 des Stempelteils 3 dient.

Auch das Stempelteil 3 weist einen Einsteckbereich 31 mit einer Bolzenaufnahme 32 auf, mit der das Stempelteil 3 in einfacher Weise zwischen den Metallblechen der ersten Pressbacke 23 fixiert werden kann.

Anhand der Figuren 8 bis 10 wird nachfolgend der Ablauf einer Vercrimpung eines Leiterkabels 8 beschrieben.

Figur 8 zeigt dabei den Zustand, bei dem die Hülsenstreifenkette 6 so weit in den Lagerbereich 43 des Gesenkteils 4 eingeschoben ist, dass eine vorderste Aderendhülse 61 in den Abtrenn- und Pressbereich 49 des Gesenkteils 4 vorgeschoben ist.

Anschließend wird ein Leiterkabelende 8, wie es in Figur 9 dargestellt ist, in die vorderste Aderendhülse 61 eingeschoben. Im Anschluss daran wird das Zangenmaul des handbetätigbaren Presswerkzeugs 2 durch Zusammendrücken der Handgriffe 21, 22 geschlossen. Dabei wird das Stempelteil 3 auf das Gesenkteil 4 gedrückt.

Beim Zusammendrücken schert die Schneide 33 die vorderste Aderendhülse 61 vom Rest der Hülsenstreifenkette 6 ab. Sobald die Aderendhülse 61 zusammen mit dem darin eingeschobenen Leiterkabelende 8 den Gesenkboden 491 im Abtrenn- und Pressbereich 49 des Gesenkteils 4 erreicht hat, was durch das Andrücken des Crimpstempels 34 sowie einer Schrägfläche des Abscherbereiches 33 des Stempelteils 3 erfolgt, wird das Leiterkabelende 8 in der Aderendhülse 61 verpresst und schafft damit eine elektrisch leitfähige Verbindung.

Werden im Anschluss daran, wie in Figur 10 gezeigt ist, die Handgriffe 21, 22 des Presswerkzeugs 2 wieder auseinander gedrückt, geht damit ein Abheben des Stempelteils 3 von dem Gesenkteil 4 einher.

Das vercrimpte Leiterkabelende 8 kann dann entnommen werden. Anschließend kann die Hülsenstreifenkette 6 manuell ein Stück weiter in den Lagerbereich 43 des Gesenkteils 4 vorgeschoben werden, bis die nächste Aderendhülse 61 in den Abtrenn- und Pressbereich 49 des Gesenkteils 4 vorsteht und ein neuer Crimpvorgang vorgenommen werden kann.

### Bezugszeichenliste

- 1: Crimpeinsatz

- 2: Presswerkzeug
- 21: erster Handgriff
- 22: zweiter Handgriff
- 23: erste Backe
- 24: zweite Backe
- 25: Bolzenaufnahme
- 26: Bolzenaufnahme

- 3: Stempelteil
- 31: Einsteckbereich
- 32: Bolzenaufnahme
- 33: Abscherbereich
- 331: Abscherkante
- 332: Gleitfläche
- 34: Crimpstempel
- 341: Andruckfläche
- 342: Quersteg
- 35: Führungsteil
- 36: Steg
- 37: Spalt

- 4: Gesenkteil
- 41: Einsteckbereich
- 42: Bolzenaufnahme
- 43: Lagerbereich
- 44: Lagerfläche
- 441: erste Lagerfläche
- 442: zweite Lagerfläche
- 45: Führungsteil
- 451: Führungsausnehmung
- 46: Führungsnut
- 47: Bohrung
- 48: Aufnahmeöffnung
- 49: Gesenkboden

- 5: Halteelement
- 51: Führungskörper
- 52: Borsten

- 6: Hülsenstreifenkette
- 61: Aderendhülse
- 62: Mantel
- 63: Metallhülse

- 7: Befestigungsstift
- 8: Leiterkabel

## Patentansprüche

1. Crimpeinsatz (1) für ein handbetätigbares Presswerkzeug (2) mit parallel zueinander ausgerichteten und senkrecht aufeinander zu bewegbaren Pressbacken (23, 24) zur Verarbeitung von Streifen (6) miteinander verbundener Aderendhülsen (61), aufweisend
- ein an einer ersten der Pressbacken (23, 24) befestigbares Stempelteil (3),
- ein an einer zweiten der Pressbacken (23, 24) befestigbares Gesenkteil (4),
- wobei das Gesenkteil (4) einen Zuführbereich (43) mit einer Aufnahmeöffnung (48) zum Zuführen des Streifens (6) in einen Abtrenn- und Pressbereich (49) des Gesenkteils (4) aufweist,
**dadurch gekennzeichnet, dass**
- im Zuführbereich (44) ein Halteelement (5) angeordnet ist, mit dem der Streifen (6) reibschlüssig im Zuführbereich (44) fixierbar ist und
- das Stempelteil (3) und das Gesenkteil (4) jeweils ein Führungsteil (35, 45) zur Führung einer Senkbewegung des Stempelteils (3) relativ zu dem Gesenkteil (4) aufweisen.

2. Crimpeinsatz (1) nach Anspruch 1, **dadurch gekennzeichnet, dass** an dem Stempelteil (3) eine Schneide (33) zur Abtrennung einer vordersten Aderendhülse (61) von dem Streifen (6) angeordnet, insbesondere angeformt ist.

3. Crimpeinsatz (1) nach Anspruch 1 oder 2, **dadurch gekennzeichnet, dass** das Führungsteil (35) des Stempelteils (3) wenigstens einen Steg (36) aufweist, der in eine Führungsausnehmung (451) des Führungsteils (45) des Gesenkteils (4) absenkbar ist.

4. Crimpeinsatz (1) nach Anspruch 3, **dadurch gekennzeichnet, dass** das Führungsteil (35) des Stempelteils (3) zwei parallel zueinander angeordnete, durch einen Spalt voneinander getrennte Stege (36) aufweist, die in die Führungsausnehmung (451) des Führungsteils (45) des Gesenkteils (4) absenkbar sind.

5. Crimpeinsatz (1) nach einem der vorhergehenden Ansprüche, **dadurch gekennzeichnet, dass** das Halteelement (5) als Bürste ausgebildet ist.

6. Crimpeinsatz (1) nach Anspruch 5, **dadurch gekennzeichnet, dass** das Halteelement (5) einen in einer Führungsnut (46) des Gesenkteils (4) geführten Führungssteg (51) und aus dem Führungssteg (51) vorstehende Borsten (52) aufweist.

7. Crimpeinsatz (1) nach Anspruch 6, **dadurch gekennzeichnet, dass** das Halteelement (5) durch einen Stift (7) axial zur Längsachse des Halteelements (5) in der Führungsnut (46) des Gesenkteils (4) gesichert ist.

8. Handbetätigbares Presswerkzeug (1), aufweisend
- zwei relativ zueinander bewegbare Handgriffe (21, 22),
- zwei relativ zueinander bewegbare Pressbacken (23, 24), die durch Betätigung der Handgriffe (21, 22) aufeinander zu und voneinander weg bewegbar sind,
- ein an den Pressbacken (23, 24) befestigter Crimpeinsatz (1) mit einem Gesenkteil (4) und einem Stempelteil (3),
**dadurch gekennzeichnet, dass**
- der Crimpeinsatz (1) gemäß einem oder mehreren der vorstehenden Ansprüche ausgebildet ist.

## Claims

1. Crimping insert (1) for a hand-operated crimping tool (2) with crimping jaws (23, 24) aligned parallel to one another and movable perpendicular to one another for processing strips (6) of ferrules (61) connected to one another, having
- a punch part (3) which can be fastened to a first of the crimping jaws (23, 24),
- a die part (4) which can be fastened to a second of the crimping jaws (23, 24),
- wherein the die part (4) has a feed region (43) with a receiving opening (48) for feeding the strip (6) into a separating and pressing region (49) of the die part (4),
**characterized in that**
- a holding element (5) is arranged in the feed region (44), with which the strip (6) can be frictionally fixed in the feed region (44) and
- the punch part (3) and the die part (4) each have a guide part (35, 45) for guiding a lowering movement of the punch part (3) relative to the die part (4).

2. Crimping insert (1) according to claim 1, **characterized in that** a cutting edge (33) for separating a foremost ferrule (61) from the strip (6) is arranged, in particular integrally formed, on the punch part (3).

3. Crimping insert (1) according to claim 1 or 2, **characterized in that** the guide part (35) of the punch part (3) has at least one web (36) which can be lowered into a guide recess (451) of the guide part (45) of the die part (4).

4. Crimping insert (1) according to claim 3, **characterized in that** the guide part (35) of the punch part (3) has two webs (36) which are arranged parallel to one another, are separated from one another by a gap and can be lowered into the guide recess (451) of the guide part (45) of the die part (4).

5. Crimping insert (1) according to one of the preceding claims, **characterized in that** the holding element (5) is designed as a brush.

6. Crimping insert (1) according to claim 5, **characterized in that** the holding element (5) has a guide web (51) guided in a guide groove (46) of the die part (4) and bristles (52) projecting from the guide web (51).

7. Crimping insert (1) according to claim 6, **characterized in that** the holding element (5) is secured in the guide groove (46) of the die part (4) by a pin (7) axially to the longitudinal axis of the holding element (5).

8. Hand-operated crimping tool (1), having
- two handles (21, 22) which can be moved relative to one another,
- two crimping jaws (23, 24) which can be moved relative to one another and can be moved towards and away from one another by actuating the handles (21, 22),
- a crimping insert (1) which is fastened to the crimping jaws (23, 24) and has a die part (4) and a punch part (3),
**characterized in that**
- the crimping insert (1) is designed according to one or more of the preceding claims.

## Revendications

1. Insert de sertissage (1) pour une pince de sertissage (2) à actionnement manuel munie de mors de pince (23, 24) orientés parallèlement l'un à l'autre et pouvant être déplacés verticalement l'un vers l'autre pour le traitement de rubans (6) de cosses de terminaison de câbles (61), comportant
- une partie de poinçon (3) qui peut être fixée sur un premier des mors de pince (23, 24),
- une partie de matrice (4) qui peut être fixée au deuxième des mors de pince (23, 24),
- la partie de matrice (4) comportant une zone d'entrée (43) avec une ouverture de réception (48) pour amener le ruban (6) dans une zone de séparation et de sertissage (49) de la partie de matrice (4),
**caractérisé en ce que**
- un élément de maintien (5), avec lequel le ruban (6) peut être fixé par friction dans la zone d'entrée (44), est disposé dans la zone d'entrée (44) et
- la partie de poinçon (3) et la partie de matrice (4) comportent chacune une partie de guidage (35, 45) pour guider un mouvement d'abaissement de la partie de poinçon (3) par rapport à la partie de matrice (4).

2. Insert de sertissage (1) selon la revendication 1, **caractérisé en ce qu'**un tranchant (33) destiné à séparer une cosse de terminaison de câble (61) la plus antérieure du ruban (6) est disposé, de préférence formé, sur la partie de poinçon (3).

3. Insert de sertissage (1) selon la revendication 1 ou 2, **caractérisé en ce que** la partie de guidage (35) de la partie de poinçon (3) comporte au moins une barrette (36) qui peut être abaissée dans un creux de guidage (451) de la partie de guidage (45) de la partie de matrice (4).

4. Insert de sertissage (1) selon la revendication 3, **caractérisé en ce que** la partie de guidage (35) de la partie de poinçon (3) comporte deux barrettes (36) disposées parallèlement l'une à l'autre et séparées par un interstice, qui peuvent être abaissées dans le creux de guidage (451) de la partie de guidage (45) de la partie de matrice (4).

5. Insert de sertissage (1) selon l'une des revendications précédentes, **caractérisé en ce que** l'élément de maintien (5) est conçu comme une brosse.

6. Insert de sertissage (1) selon la revendication 5, **caractérisé en ce que** l'élément de maintien (5) comporte une barrette de guidage (51) guidée dans une rainure de guidage (46) de la partie de matrice (4) et des soies (52) qui dépassent de la barrette de guidage (51).

7. Insert de sertissage (1) selon la revendication 6, **caractérisé en ce que** l'élément de maintien (5) est fixé dans le sens axial par rapport à l'axe longitudinal de l'élément de maintien (5) par une goupille (7) dans la rainure de guidage (46) de la partie de matrice (4).

8. Pince de sertissage (1) à actionnement manuel, comportant
- deux poignées (21, 22) mobiles l'une par rapport à l'autre,
- deux mors de pince (23, 24) pouvant être déplacés l'un par rapport à l'autre, qui peuvent être rapprochés et écartés l'un de l'autre par l'actionnement des poignées (21, 22),
- un insert de sertissage (1) fixé au mors de pince (23, 24), avec une partie de matrice (4) et une partie de poinçon (3),
**caractérisée en ce que** l'insert de sertissage (1) est conformé selon une ou plusieurs des revendications précédentes.
